# EUROPÄISCHE PATENTSCHRIFT

(11) **EP 3 958 711 B1**
(45) Veröffentlichungstag und Bekanntmachung des Hinweises auf die Patenterteilung: **01.05.2024**
(21) Anmeldenummer: 20716749.5
(22) Anmeldetag: 31.03.2020
(51) Int. Cl.: A47B 88/994

(54) **SCHUBLADENEINSATZ**
DRAWER INSERT
INSERT DE TIROIR

(30) Priorität: 25.04.2019 DE 202019102341 U
(43) Veröffentlichungstag der Anmeldung: 02.03.2022
(73) Patentinhaber: KESSEBÖHMER HOLDING KG, 49152 Bad Essen (DE)
(72) Erfinder: BUSCHERMÖHLE, Hermann, 49593 Bersenbrück (DE); HAARMANN, Daniel, 49170 Hagen a. T. W. (DE); LÜCKE, Mathias, 49565 Bramsche (DE)
(74) Vertreter: Pelster Behrends Patentanwälte PartG mbB
(86) Internationale Anmeldenummer: PCT/EP2020/059110
(87) Internationale Veröffentlichungsnummer: WO 2020/216585

(56) Entgegenhaltungen:
- EP-A1- 1 457 138
- US-A- 4 030 610
- US-A- 5 996 749
- US-A- 6 073 794
- US-A1- 2010 072 154

## Beschreibung

Die Erfindung betrifft einen Schubladeneinsatz mit einem Rahmengestell, welches mehrere Eckteile und mehrere längliche Seitenteile umfasst, wobei die Eckteile und die Seitenteile des Rahmengestells zerstörungsfrei und reversibel lösbar miteinander verbunden sind, und mehreren elastischen Trennelementen, welche an dem Rahmengestell verschiebbar befestigt sind, wobei die elastischen Trennelemente mit Gleitelementen verbunden sind und die jeweiligen Gleitelemente entlang eines Seitenteils in Längsrichtung des Seitenteils verschiebbar sind.

Ferner betrifft die Erfindung einen Bausatz für einen werkzeuglos montierbaren Schubladeneinsatz.

Darüber hinaus betrifft die Erfindung eine Schubladeneinheit mit einer Schublade und einem Schubladeneinsatz, welcher in der Schublade angeordnet ist.

Gattungsgemäße Schubladeneinsätze werden üblicherweise dazu verwendet, um Innenbereiche von Schubladen in mehrere voneinander getrennte Teilräume zu gliedern, sodass Objekte geordnet und/oder sortiert innerhalb der Schublade positioniert werden können. Durch das Rahmengestell und die elastischen Trennelemente des Schubladeneinsatzes wird außerdem ein Umkippen und Herausfallen der eingesetzten Objekte vermieden. Darüber hinaus sorgen entsprechende Schubladeneinsätze für eine gesteigerte Ordnung der eingesetzten Objekte innerhalb der Schublade und erhöhen somit die Zugänglichkeit und Erreichbarkeit der innerhalb der Schublade positionierten Objekte.

Die einzusetzenden Objekte können unterschiedliche Gegenstände, wie beispielsweise Küchenhelfer, Töpfe, Nahrungsmittel, Geschirr oder sonstige Verbrauchsmaterialien sein. Mittels entsprechenden Schubladeneinsätzen lassen sich die unterschiedlichen Objekttypen durch Trennelemente separiert in verschiedenen Bereichen der Schublade aufbewahren. Die bezeichneten Vorteile entsprechender Schubladeneinsätze führen in der Praxis zu einer erheblichen Komfortsteigerung insbesondere bei der Lagerung von Haushaltsgegenständen in Schubladen.

Im Stand der Technik sind bereits unterschiedliche Ordnungssysteme zum getrennten Aufbewahren von Gegenständen bekannt. Beispielsweise offenbart die Druckschrift EP 1 457 138 A1 ein Möbelelement mit flexiblen Gurten, wobei die flexiblen Gurte an vorgegebenen Positionen einer Seitenwand befestigbar sind. Durch die Positionsvorgabe für die Gurtbefestigung ist der Anwendungsbereich des vorgeschlagenen Möbelelements jedoch eingeschränkt, sodass die Positionierbarkeit der flexiblen Gurte für einige Anwendungsfälle nicht ausreichend ist.

Aus der Druckschrift EP 2 818 078 A1 ist ein Einrichtungsgegenstand bekannt, welcher zur Schaffung eines Ordnungssystems in eine Schublade eingesetzt werden kann. Die Trennwände einer in dem Dokument offenbarten Ausführungsform sind hierbei verschiebbar an einem Rahmengestell befestigt. Das Rahmengestell ist jedoch als einstückiger Körper ausgebildet, sodass keine Zerlegbarkeit des Rahmengestells gegeben ist. Dies hat zur Folge, dass der Einrichtungsgegenstand mit einer großvolumigen Verpackung zu verpacken ist. Entsprechende Großverpackungen bedingen einen erheblichen Transport- und Lagerungsaufwand beim Hersteller und den Vertriebsunternehmen, wodurch die Gesamtkosten für den Endverbraucher deutlich angehoben werden. Ferner kann der in der Druckschrift offenbarte Einrichtungsgegenstand aufgrund des einstückigen Rahmengestells nicht in Schubladen eingesetzt werden, welche lediglich über einen Teilauszug verfügen. Aufgrund des Teilauszugs weisen entsprechende Schubladen einen verkleinerten Zugriffsbereich auf, sodass Schubladeneinsätze mit starren Rahmengestellen beim Einsetzen verkanten. Der Umweg über den vollständigen Ausbau einer solchen Schublade ist für den Endverbraucher entweder nicht durchführbar oder wird aufgrund des hohen Aufwands vom Endverbraucher abgelehnt.

### Geänderte Beschreibungsseite 3 (Reinschrift)

Weitere Ordnungssysteme zum getrennten Aufbewahren von Gegenständen sind beispielsweise aus den Druckschriften US 4 030 610 A, US 2010/072154 A1 und US 5 996 749 A bekannt.

Die Aufgabe der Erfindung besteht darin, Schubladen mit einem Ordnungseinsatz auszustatten zu können, welcher frei verschiebbare elastische Trennelemente aufweist, wobei der Ordnungseinsatz auch in Schubladen mit Teilauszug einsetzbar sein soll, ohne dass ein Schubladenausbau erforderlich ist.

Die Aufgabe wird gelöst durch einen Schubladeneinsatz gemäß Anspruch 1.

Die Erfindung macht sich die Erkenntnis zunutze, dass mittels eines zerlegbaren Schubladeneinsatzes gleichzeitig eine kompakte Verpackungsgröße und eine Kompatibilität mit Teilauszug-Schubladen erreicht werden kann. Dadurch, dass die Eckteile und die Seitenteile des Rahmengestells zerstörungsfrei und reversibel lösbar miteinander verbunden sind, kann das Verpackungsvolumen erheblich reduziert werden, sodass Transport- und Lagerungskosten für den Hersteller und die Vertriebsunternehmen des Schubladeneinsatzes erheblich verringert werden. Beispielsweise kann die Verpackung als sogenanntes Flatpack ausgeführt werden, bei welchem die Bestandteile des Schubladeneinsatzes in einer flachen und kompakten Verpackung untergebracht sind, welche für Transport- und Lagerzwecke optimiert ist. Durch die Zerlegbarkeit des Schubladeneinsatzes lässt dieser sich auch schubladenintern montieren. Somit lässt sich der Schubladeneinsatz auch ohne Weiteres in Schubladen verwenden, welche lediglich über einen Teilauszug verfügen und somit eine eingeschränkte Zugänglichkeit aufweisen.

Mittels der elastischen Trennelemente kann eine Sortierung der eingesetzten Objekte erfolgen. Die Trennelemente sind vorzugsweise dazu eingerichtet, sich der Form der eingesetzten Objekte anzupassen. Die eingesetzten Objekte können als Staugut bezeichnet werden und Gegenstände unterschiedlicher Art sein. Beispielsweise können Küchenhelfer, Töpfe, Nahrungsmittel, Geschirr oder sonstige Verbrauchsmaterialien in den Schubladeneinsatz eingesetzt werden.

Die Eckteile des Rahmengestells können auch als Eckverbinder bezeichnet werden. Die Seitenteile des Rahmengestells können auch als Längsverbinder oder als Querverbinder bezeichnet werden. Beispielsweise weist das Rahmengestell des Schubladeneinsatzes vier Eckteile auf, wobei die nebeneinander angeordneten Eckteile jeweils über ein oder mehrere Seitenteile miteinander verbunden sind. Die Eckteile können beispielsweise aus Kunststoff, Metall oder einer Metalllegierung ausgebildet sein. Die Eckteile sind vorzugsweise Kunststoffspritzgussteile. Die Seitenteile können aus Kunststoff, Metall oder einer Metalllegierung ausgebildet sein. Die Seitenteile sind vorzugsweise als Stäbe oder Streben, insbesondere Metallstäbe oder Metallstreben, ausgebildet. Somit ist ein Schubladeneinsatz bevorzugt, welcher keine flächigen Seitenwände aufweist. Vorzugsweise weisen die Seitenbereiche des Schubladeneinsatzes mehrere, beispielsweise zwei oder drei, übereinander angeordnete und/oder im Wesentlichen parallel zueinander verlaufende Stäbe oder Streben auf. Die Stäbe oder Streben sind vorzugsweise derart angeordnet, dass in den Schubladeneinsatz eingesetzte Objekte nicht seitlich aus dem Schubladeneinsatz herausfallen können.

Die elastischen Trennelement sind als elastische Bänder oder elastische Gurte ausgebildet. Vorzugsweise sind die elastischen Trennelemente im montierten Zustand getreckt, sodass von den elastischen Trennelementen eine Spannwirkung ausgeht. Mithin können die elastischen Trennelemente als Spannbänder oder Spanngurte ausgebildet sein. Die elastischen Trennelemente können auch eine Schlaufe aufweisen. Ferner können die elastischen Trennelemente zumindest abschnittsweise aus einem Textil ausgebildet sein.

In einer bevorzugten Ausführungsform des erfindungsgemäßen Schubladeneinsatzes ist das Rahmengestell bodenlos ausgebildet. Insbesondere ist der gesamte Schubladeneinsatz bodenlos ausgebildet. Durch die bodenlose Ausbildung des Rahmengestells bzw. des Schubladeneinsatzes wird die Aufstandsfläche für die eingesetzten Objekte von der Schublade bereitgestellt, in welche der Schubladeneinsatz eingesetzt ist. Durch die bodenlose Ausführung des Rahmengestells bzw. des Schubladeneinsatzes werden die Materialkosten verringert und der Herstellungsaufwand wird deutlich reduziert.

In einer anderen bevorzugten Ausführungsform des erfindungsgemäßen Schubladeneinsatzes sind die Eckteile und die Seitenteile des Rahmengestells werkzeuglos voneinander lösbar miteinander verbunden. Die Eckteile und die Seitenteile des Rahmengestells sind vorzugsweise zusammengesteckt. Beispielsweise können die Eckteile in die Seitenteile eingesteckt sein. Beispielsweise können auch die Seitenteile in die Eckteile eingesteckt sein.

Es ist außerdem ein erfindungsgemäßer Schubladeneinsatz bevorzugt, bei welchem die äußeren Abmaße des Rahmengestells einen erforderlichen Gestellraum definieren, wobei die Eckteile und die Seitenteile des Rahmengestells innerhalb des Gestellraums zu einem Rahmengestell verbindbar sind. Beim Verbinden der Eckteile und der Seitenteile des Rahmengestells ist vorzugsweise kein Raum außerhalb des Gestellraums in Anspruch zu nehmen, sodass eine schubladeninterne Montierbarkeit des Schubladeneinsatzes umgesetzt wird. Ferner wird auf diese Weise eine schubladeninterne Zerlegbarkeit des Schubladeneinsatzes realisiert. Dies erlaubt insbesondere die Verwendung des Schubladeneinsatzes in Kombination mit Schubladen, welche lediglich über einen Teilauszug verfügen. Bei entsprechenden Schubladen mit Teilauszug ist aufgrund der schubladeninternen Montierbarkeit des Schubladeneinsatzes der Schubladenausbau nicht erforderlich.

In einer anderen bevorzugten Ausführungsform des erfindungsgemäßen Schubladeneinsatzes weist zumindest ein Eckteil einen oder mehrere Klemmbereiche auf. Vorzugsweise weisen sämtliche Eckteile jeweils einen oder mehrere Klemmbereiche auf. Vorzugsweise ist jeweils ein Seitenteil in einen Klemmbereich einklemmbar und/oder einklipsbar. Die Klemmbereiche können elastischen verformbare Klemmstege oder Schnapphaken aufweisen. Die Klemmstege oder Schnapphaken werden beim Einklemmen bzw. Einklipsen eines Seitenteils in einen Klemmbereich elastischen verformt. Entsprechende Klemmbereiche ermöglichen die werkzeuglose Montage und Demontage des Rahmengestells, wodurch der Auf- und Abbau des Schubladeneinsatzes durch den Endbenutzer ermöglicht wird. Die Klemmbereiche können jeweils eine Anschlagsfläche für die Stirnseite eines Seitenteils aufweisen. Wenn ein Eckteil mehrere Klemmbereiche aufweist, können die Anschlagsflächen der jeweiligen Klemmbereiche in unterschiedlichen Anschlagsebenen liegen. Abhängig von den verwendeten Klemmbereichen lassen sich somit unterschiedliche Breiten und/oder Längen des Schubladeneinsatzes realisieren. Beispielsweise kann ein Klemmbereich oder können mehrere Klemmbereiche mit einer Anschlagsfläche innerhalb einer ersten Anschlagsebene verwendet werden, um einen Schubladeneinsatz mit einer Gesamtbreite von etwa 520mm umzusetzen. Unter Verwendung der gleichen Eck- und Seitenteile kann ein Klemmbereich oder können mehrere Klemmbereiche mit einer Anschlagsfläche innerhalb einer zweiten Anschlagsebene benutzt werden, um einen Schubladeneinsatz mit einer Gesamtbreite von etwa 472mm umzusetzen. Somit lassen sich die Abmaße des Schubladeneinsatzes auf unterschiedliche Schubladengrößen anpassen.

In einer anderen Ausführungsform des erfindungsgemäßen Schubladeneinsatzes definiert der eine oder definieren die mehreren Klemmbereiche jeweils einen Aufnahme- und Entnahmepfad für ein Seitenteil, wobei sich der Aufnahme- und Entnahmepfad rechtwinklig zu der Längsachse des eingesetzten Seitenteils erstreckt. Beispielsweise kann die Aufnahme und/oder Entnahme eines Seitenteils von innen, außen, oben und/oder unten erfolgen. Insbesondere, wenn der Aufnahme- und Entnahmepfad innerhalb des von dem Rahmengestell definierten Gestellraums verläuft, ist eine komfortable und zügige schubladeninterne Montage und Demontage des Schubladeneinsatzes möglich.

Der erfindungsgemäße Schubladeneinsatz wird ferner dadurch vorteilhaft weitergebildet, dass zumindest ein Eckteil, vorzugsweise sämtliche Eckteile, eine Eckteilbasis und ein Eckteildeckel aufweisen, wobei die Eckteilbasis die eine oder die mehreren Klemmbereiche umfasst, welche nach dem Einklemmen oder Einklipsen des Seitenteils mit dem Eckteildeckel abdeckbar sind. Das Eckteil ist somit mehrteilig, nämlich zweiteilig, ausgebildet. Durch die Möglichkeit, den einen oder die mehreren Klemmbereiche abdecken zu können, wird eine Verschmutzung der Klemmbereiche, insbesondere des Aufnahme- und Entnahmepfads für die Seitenteile, vermieden. Außerdem kann von dem Eckteildeckel auch eine Stütz- und/oder Stabilisierungswirkung ausgehen, wodurch die Stabilität des Rahmengestells gesteigert wird. Außerdem verringert das Abdecken des Klemmbereichs mittels eines Eckteildeckels das unbeabsichtigte Lösen bzw. Entnehmen eines Seitenteils, beispielsweise durch unsachgemäße Verwendung des Schubladeneinsatzes.

Es ist darüber hinaus ein Schubladeneinsatz bevorzugt, bei welchem zumindest ein Eckteil, vorzugsweise sämtliche Eckteile, jeweils einen oder mehrere Aufnahmen aufweisen, in welche jeweils ein Seitenteil einschiebbar ist. Vorzugsweise ist in die eine oder die mehreren Aufnahmen ein stirnseitiger Endbereich eines Seitenteils einsteckbar. Vorzugsweise weisen die Eckteile sowohl einen oder mehrere Klemmbereiche als auch einen oder mehrere Aufnahmen auf, über welche eine Verbindung mit Seitenteilen realisierbar ist.

In einer anderen bevorzugten Ausführungsform des erfindungsgemäßen Schubladeneinsatzes definiert der eine oder definieren die mehreren Aufnahmen jeweils einen Einsteck- und Herausziehpfad für ein Seitenteil, wobei sich der Einsteck- und Herausziehpfad parallel oder fluchtend zu der Längsachse des eingesteckten Seitenteils erstreckt. Vorzugsweise verläuft der eine oder verlaufen die mehreren Einsteck- und Herausziehpfade eines Seitenteils parallel zu dem einen oder den mehreren Aufnahme- und Entnahmepfaden des Eckteils.

Vorzugsweise weisen die Eckteile jeweils zwei Flügel auf, wobei sich ein erster Flügel in die Längsrichtung des Schubladeneinsatzes erstreckt und ein zweiter Flügel sich in die Querrichtung des Schubladeneinsatzes erstreckt. Vorzugsweise sind der erste Flügel und der zweite Flügel in einem rechten Winkel zueinander angeordnet. Insbesondere weist der eine Flügel eine oder mehrere Klemmbereiche für jeweils ein Seitenteil auf. Insbesondere weist der andere Flügel ein oder mehrere Aufnahmen für jeweils ein Seitenteil auf.

Erfindungsgemäß sind die elastischen Trennelemente mit Gleitelementen verbunden, wobei die jeweiligen Gleitelemente entlang eines Seitenteils in Längsrichtung des Seitenteils verschiebbar sind. Durch die Verschiebbarkeit der Gleitelemente entlang eines Seitenteils wird eine stufenlose Positionierung der Gleitelemente und somit auch eine stufenlose Positionierung der elastischen Trennelemente ermöglicht. Die elastischen Trennelemente sind also über die Gleitelemente mit den Seitenteilen des Rahmengestells verbunden. Erfindungsgemäß umfassen die Gleitelemente jeweils eine oder mehrere Gleitausnehmungen, durch welche sich jeweils ein Seitenteil erstreckt. Die Gleitausnehmung und das sich durch die Gleitausnehmung erstreckende Seitenteil weisen im Wesentlichen den gleichen Querschnitt auf. Der Querschnitt der Gleitausnehmung ist lediglich geringfügig größer ausgebildet als der Querschnitt des Seitenteils, sodass eine Gleitbewegung des Gleitelements entlang des Seitenteils ermöglicht wird.

In einer anderen bevorzugten Ausführungsform des erfindungsgemäßen Schubladeneinsatzes sind die Trennelemente ohne Demontage des Rahmengestells zerstörungsfrei von dem Rahmengestell trennbar und zerstörungsfrei mit dem Rahmengestell verbindbar ausgebildet. Die elastischen Trennelemente und die Gleitelemente können ein Kedersystem ausbilden, bei welchem Endabschnitte der elastischen Trennelemente jeweils in ein Gleitelement einsteckbar sind. Die Gleitelemente können auch über einen Reißverschluss oder eine andere zerstörungsfrei lösbare Verbindung mit den Trennelementen verbunden sein.

In einer vorteilhaften Weiterbildung des erfindungsgemäßen Schubladeneinsatzes weisen die Gleitelemente jeweils einen Einschubschlitz auf, in welchen ein Endabschnitt des elastischen Trennelements zerstörungsfrei und reversibel entnehmbar einschiebbar ist. Die Gleitelemente können beispielsweise als Kederschienen ausgebildet sein. Ferner können die Endabschnitte des elastischen Trennelements einen in eine Kederschiene einsetzbaren Keder umfassen. In dem Bereich des Einschubschlitzes kann eine Klemmeinrichtung angeordnet sein, welche den Endabschnitt eines eingeschobenen elastischen Trennelements einklemmt. Über die Einklemmung wird eine Stabilisierung des Endabschnitts des eingeschobenen elastischen Trennelements in dem Einschubschlitz umgesetzt. Hierdurch wird die erforderliche Auszugskraft zur Entnahme des elastischen Trennelements erhöht.

Es ist außerdem ein erfindungsgemäßer Schubladeneinsatz bevorzugt, bei welchem die Trennelemente zumindest abschnittsweise durchsichtig ausgebildet sind. Die zumindest abschnittsweise Durchsichtigkeit der Trennelemente erhöht die Übersicht über die eingesetzten Objekte für den Betrachter. Die Trennelemente können zumindest abschnittsweise transparent oder teiltransparent ausgebildet sein. Wenn die Trennelemente aus einem Textilmaterial ausgebildet sind, können die Fasern derart voneinander beabstandet sein, dass sich eine Durchsichtigkeit ergibt. Die Trennelemente können auch abschnittsweise oder vollständig undurchsichtig, also blickdicht, ausgebildet sein.

Die der Erfindung zugrundeliegende Aufgabe wird ferner durch einen Bausatz der eingangs genannten Art gelöst, wobei der mit dem Bausatz montierbare Schubladeneinsatz ein Schubladeneinsatz nach einer der vorstehend beschriebenen Ausführungsformen ist. Hinsichtlich der Vorteile und Modifikationen des erfindungsgemäßen Bausatzes wird auf die Vorteile und Modifikationen des erfindungsgemäßen Schubladeneinsatzes verwiesen.

Die der Erfindung zugrundeliegende Aufgabe wird ferner durch eine Schubladeneinheit der eingangs genannten Art gelöst, wobei der Schubladeneinsatz der erfindungsgemäßen Schubladeneinheit nach einer der vorstehend beschriebenen Ausführungsformen ausgebildet ist. Hinsichtlich der Vorteile und Modifikationen der erfindungsgemäßen Schubladeneinheit wird zunächst auf die Vorteile und Modifikationen des erfindungsgemäßen Schubladeneinsatzes verwiesen.

Die Schublade der Schubladeneinheit kann über ein seitliches Schienensystem verfügen, über welches die Schublade aus einem Schrankkorpus herausziehbar und/oder in einen Schrankkorpus hineinschiebbar ist. Die Schublade kann beispielsweise mit einem Auszugssystem gekoppelt sein, welches lediglich einen Teilauszug der Schublade erlaubt. Da der Schubladeneinsatz schubladenintern montierbar und demontierbar ist, kann ein entsprechender Schubladeneinsatz auch ohne Demontage der Schublade in der Schublade aufgebaut und in der Schublade zerlegt werden. Der Schubladeneinsatz ist somit schubladenintern montierbar und schubladenintern zerlegbar ausgebildet.

Nachfolgend werden bevorzugte Ausführungsformen der Erfindung unter Bezugnahme auf die beiliegenden Zeichnungen näher erläutert und beschrieben. Dabei zeigen:
- Fig. 1: ein Ausführungsbeispiel des erfindungsgemäßen Schubladeneinsatzes in einer perspektivischen Darstellung;
- Fig. 2: ein Ausführungsbeispiel des erfindungsgemäßen Bausatzes in einer perspektivischen Darstellung;
- Fig. 3: ein Eckteil eines erfindungsgemäßen Schubladeneinsatzes ohne Eckteildeckel in einer perspektivischen Darstellung;
- Fig. 4: Teile eines erfindungsgemäßen Schubladeneinsatzes in einem Montagezustand in einer perspektivischen Darstellung;
- Fig. 5: Teile eines erfindungsgemäßen Schubladeneinsatzes in einem weiteren Montagezustand in einer perspektivischen Darstellung;
- Fig. 6: Teile eines erfindungsgemäßen Schubladeneinsatzes in einem weiteren Montagezustand in einer perspektivischen Darstellung;
- Fig. 7: einen erfindungsgemäßen Schubladeneinsatz nach Abschluss der Montage in einer perspektivischen Darstellung;
- Fig. 8: ein Ausführungsbeispiel des erfindungsgemäßen Schubladeneinsatzes in einer Seitenansicht;
- Fig. 9: ein elastisches Trennelement eines erfindungsgemäßen Schubladeneinsatzes während des Einsetzens in ein Gleitelement in einer perspektivischen Darstellung;
- Fig. 10: ein elastisches Trennelement eines erfindungsgemäßen Schubladeneinsatzes während des Einsetzens in ein Gleitelement in Seitenansicht;
- Fig. 11: eine Detaildarstellung des in der Fig. 10 abgebildeten elastischen Trennelements während des Einsetzens in das Gleitelement;
- Fig. 12: einen erfindungsgemäßen Schubladeneinsatz während einer schubladeninternen Montage in einer perspektivischen Darstellung;
- Fig. 13: eine Draufsicht des in der Fig. 12 abgebildeten Schubladeneinsatzes während der schubladeninternen Montage; und
- Fig. 14: eine Detaildarstellung des in den Fig. 12 und 13 abgebildeten Schubladeneinsatzes während der schubladeninternen Montage.

Die Fig. 1 zeigt einen bodenlosen Schubladeneinsatz 10. Der Schubladeneinsatz 10 umfasst ein Rahmengestell 12, welches mehrere Eckteile 14a-14d und mehrere längliche Seitenteile 16a, 16b, 18a, 18b, 20a-20c, 22a-22c aufweist. Die insgesamt vier Eckteile 14a-14d sind in den vier Eckbereichen des rechteckigen Schubladeneinsatzes 10 angeordnet. Die Eckteile 14a-14d können auch als Eckverbinder bezeichnet werden, wobei die Eckteile 14a-14d als Kunststoffspritzgussteile ausgebildet sind. Die Eckteile 14a, 14b sind über die als Streben ausgebildeten Seitenteile 20a-20c miteinander verbunden. Die Eckteile 14b, 14c sind über die als Streben ausgebildeten Seitenteile 18a, 18b miteinander verbunden. Die Eckteile 14c, 14d sind über die als Streben ausgebildeten Seitenteile 22a-22c miteinander verbunden. Die Eckteile 14d, 14a sind über die als Streben ausgebildeten Seitenteile 16a, 16b miteinander verbunden. Die Seitenteile 16a, 16b, 18a, 18b verlaufen parallel zueinander und können auch als Querverbinder bezeichnet werden. Die Seitenteile 20a-20c, 22a-22c verlaufen ebenfalls parallel zueinander und können als Längsverbinder bezeichnet werden.

Das Rahmengestell 12 definiert einen Stauraum, in welchen Objekte eingesetzt werden können. Durch den Stauraum erstrecken sich mehrere, nämlich vorliegend insgesamt fünf elastische Trennelemente 24a-24e. Das elastische Trennelement 24a ist über Gleitelemente 26a, 26b verschiebbar an dem Rahmengestell 12 befestigt. Das elastische Trennelement 24b ist über Gleitelemente 28a, 28b verschiebbar an dem Rahmengestell 12 befestigt. Das elastische Trennelement 24c ist über Gleitelemente 30a, 30b verschiebbar an dem Rahmengestell 12 befestigt. Das elastische Trennelement 24d ist über Gleitelemente 32a, 32b verschiebbar an dem Rahmengestell 12 befestigt. Das elastische Trennelement 24e ist über Gleitelemente 34a, 34b verschiebbar an dem Rahmengestell 12 befestigt.

Die Trennelemente 24a-24e sind abschnittsweise durchsichtig ausgebildet. Vorliegend sind die Trennelemente 24a-24e aus einem Textilmaterial ausgebildet, wobei die Fasern des Textilmaterials derart voneinander beabstandet sind, dass sich eine Durchsichtigkeit ergibt. Folglich sind die elastischen Trennelemente 24a-24e abschnittsweise transparent oder teiltransparent ausgebildet. In anderen Ausführungsformen können die elastischen Trennelemente 24a-24e auch undurchsichtig, also blickdicht, ausgebildet sein.

Die Eckteile 14a-14d und die Seitenteile 16a, 16b, 18a, 18b, 20a-20c, 22a-22c des Rahmengestells 12 sind zerstörungsfrei und reversibel lösbar miteinander verbunden. Die Eckteile 14a-14d und die Seitenteile 16a, 16b, 18a, 18b, 20a-20c, 22a-22c sind ineinandergesteckt, sodass die Montage und Demontage des Rahmengestells 12 werkzeuglos erfolgen kann.

Durch die Zerlegbarkeit des Schubladeneinsatzes 10 kann der in Fig. 2 dargestellte Bausatz 100 bereitgestellt werden, mittels welchem der in der Fig. 1 dargestellte Schubladeneinsatz 10 werkzeuglos montierbar ist. Der Bausatz 100 weist aufgrund der Zerlegbarkeit des Schubladeneinsatzes 10 äußerst kompakte Abmaße auf, sodass der Bausatz 100 platzsparend verpackt werden kann. Auf diese Weise können Transport- und Lagerungskosten beträchtlich gesenkt werden. Durch die werkzeuglose Montierbarkeit und Demontierbarkeit des Schubladeneinsatzes 10 kann der Aufbau durch den Benutzer selbst erfolgen.

Die Eckteile 14a-14d des dargestellten Bausatzes 100 umfassen jeweils eine Eckteilbasis 36a-36d und einen Eckteildeckel 38a-38d, wobei in jede Eckteilbasis 36a-36d ein Eckteildeckel 38a-38d einklemmbar oder einklipsbar ist. Mithin sind die Eckteile 14a-14d des Bausatzes 100 jeweils zweiteilig ausgebildet.

Die Fig. 3 zeigt eine Eckteilbasis 36a eines Eckteils 14a. Die Eckteilbasis 36a weist mehrere, nämlich vier, voneinander beabstandete Klemmbereiche 40a-40d auf, in welche jeweils ein als Strebe ausgebildetes Seitenteil 16a, 16b einklemmbar ist. Innerhalb der Klemmbereiche 40a-40d sind voneinander beabstandete Klemmstege angeordnet, zwischen welchen ein Seitenteil 16a, 16b einklemmbar ist. Die Klemmstege werden beim Einsetzen und Herausnehmen eines Seitenteils 16a, 16b elastisch verformt. Innerhalb der Klemmbereiche sind Anschlagsflächen 66a-66d angeordnet, welche die maximale Aufnahmelänge des jeweiligen Klemmbereichs 40a-40d definieren. Die Anschlagsflächen 66a, 66b der außenliegenden Klemmbereiche 40a, 40b liegen in einer gemeinsamen ersten Anschlagsebene. Die Anschlagsflächen 66c, 66d der innenliegenden Klemmbereiche 40c, 40d liegen in einer zweiten gemeinsamen Anschlagsebene. Die erste und zweite Anschlagsebene verlaufen parallel zueinander und sind beabstandet voneinander.

Die Klemmbereiche 40a-40d definieren jeweils einen Aufnahme- und Entnahmepfad 42a-42d für ein Seitenteil 16a, 16b. Die Aufnahme- und Entnahmepfade 42a-42d erstrecken sich rechtwinklig zu der Längsachse der eingesetzten Seitenteile 16a, 16b. Die Aufnahme und Entnahme der Seitenteile 16a, 16b erfolgt vorliegend von innen.

Ferner weist die Eckteilbasis 36a des Eckteils 14a mehrere, nämlich drei, voneinander beabstandete Aufnahmen 44a-44c auf, in welche jeweils ein Seitenteil 20a-20c einschiebbar ist. Die Aufnahmen 44a-44c definieren jeweils einen Einsteck- und Herausziehpfad 46a-46c für ein Seitenteil 20a-20c, wobei sich der Einsteck- und Herausziehpfad 46a-46c parallel oder fluchtend zu der Längsachse der eingesteckten Seitenteile 20a-20c erstreckt. Die Aufnahme- und Entnahmepfade 42a-42d und die Einsteck- und Herausziehpfade 46a-46c verlaufen parallel zueinander.

Die Eckteilbasis 36a weist zwei Flügel 68a, 68b auf, wobei sich der Flügel 68a in die Querrichtung des montierten Schubladeneinsatzes 10 erstreckt. Der Flügel 68b erstreckt sich in die Längsrichtung des montierten Schubladeneinsatzes 10. Der Flügel 68a und der Flügel 68b sind in einem rechten Winkel zueinander angeordnet. Der Flügel 68a weist die Klemmbereiche 40a-40d für die Seitenteile 16a, 16b auf. Der Flügel 68b weist die Aufnahmen 44a-44c für die Seitenteile 20a-20c auf.

Die Fig. 4 zeigt eine Eckteilbasis 36a in deren Aufnahmen 44a-44c als Streben ausgebildete Seitenteile 20a-20c eingesetzt sind. Auf die eingesetzten Seitenteile 20a-20c wurden bereits zwei Gleitelemente 26a, 26b aufgeschoben.

Bei dem in der Fig. 5 dargestellten Montagezustand des Schubladeneinsatzes 10 wurden bereits zwei Längseinheiten 64a, 64b vormontiert. Die Längseinheit 64a umfasst die Eckteilbasen 36a, 36b der Eckteile 14a, 14b, die Seitenteile 20a-20c und die Gleitelemente 26a, 28a, 30a, 32a, 34a. Die Längseinheit 64b umfasset die Eckteilbasen 36c, 36d der Eckteile 14c, 14d, die Seitenteile 22a-22c und die Gleitelemente 26b, 28b, 30b, 32b, 34b.

Die Fig. 6 zeigt, dass die Längseinheiten 64a, 64b bei der Montage des Schubladeneinsatzes 10 über die Seitenteile 18a, 18b miteinander verbunden werden. Die Seitenteile 18a, 18b werden in die Klemmbereiche der Eckteilbasen 36b, 36c eingedrückt. Die offenen Eckteilbasen 36c wird nach Einsetzen der Seitenteile 18a, 18b mit dem Eckteildeckel 38c verschlossen. Hierzu ist der Eckteildeckel 38c entlang des Bewegungspfads 48c zu bewegen. Die Fixierung des Eckteildeckels 38c an der Eckteilbasis 36c erfolgt über den Fixiersteg 50 an der Eckteilbasis 36 und die Fixierstege 52a, 52b an dem Eckteildeckel 38c.

Die Fig. 7 zeigt den Schubladeneinsatz 10 nach Abschluss der Montage.

Die Fig. 8 zeigt, dass die Gleitelemente 26a, 28a, 30a, 32a, 34a entlang der Seitenteile 20a-20c in Längsrichtung der Seitenteile 20a-20c frei verschiebbar sind. Die Gleitelemente 26a, 28a, 30a, 32a, 34a sowie die an den Gleitelementen 26a, 28a, 30a, 32a, 34a befestigten elastischen Trennelemente 24a-24e können entweder in die Richtung 54a oder in die Richtung 54b verschoben werden. Durch die Verschiebbarkeit der Gleitelemente 26a, 28a, 30a, 32a, 34a wird eine stufenlose Positionierbarkeit der Endbereiche der Trennelemente 24a-24e ermöglicht.

Die Fig. 9 zeigt beispielhaft ein Gleitelement 26a und ein in das Gleitelement 26a einzusetzendes elastisches Trennelement 24a. Das Gleitelement 26a ist aus Kunststoff ausgebildet und umfasst drei voneinander beabstandete Gleitausnehmungen 60a-60c, wobei das Gleitelement 26a über die Gleitausnehmungen 60a-60c auf den als Streben ausgebildeten Seitenteilen 20a-20c in Längsrichtung geführt wird. Das Gleitelement 26a weist einen Einschubschlitz 56 auf, in welchen ein Endabschnitt 58 des elastischen Trennelements 24a zerstörungsfrei und reversibel lösbar einschiebbar ist. Das Gleitelement 26a ist dabei als Kederschiene ausgebildet, wobei der Endabschnitt 58 des elastischen Trennelements 24a einen Keder umfasst, welcher in die Kederschiene einsetzbar ist. Das elastische Trennelement 24a ist als elastisches Band oder als elastischer Gurt ausgebildet.

Die Fig. 10 und 11 zeigen, dass innerhalb des Einschubschlitzes 56 eine Klemmeinrichtung 62 angeordnet ist, wobei die Klemmeinrichtung 62 zwei gegenüberliegende Materialvorsprünge aufweist. Die Klemmeinrichtung 62 ist dazu eingerichtet, den Endabschnitt 58 des eingeschobenen elastischen Trennelements einzuklemmen. Hierdurch wird der Endabschnitt 58 des eingeschobenen elastischen Trennelements im Einschubschlitz 56 stabilisiert und die erforderliche Auszugskraft zur Entnahme des elastischen Trennelements erhöht.

Die Fig. 12 bis 14 zeigen eine schubladeninterne Montage eines Schubladeneinsatzes 10. Die sich ergebende Schubladeneinheit 200 umfasst eine Schublade 202, in deren Aufnahmebereich die Montage des Schubladeneinsatzes 10 erfolgt.

Die Abmaße des Rahmengestells 12 definieren einen erforderlichen Gestellraum, wobei die Eckteile 14a-14d und die Seitenteile 16a, 16b, 18a, 18b, 20a-20c, 22a-22c des Rahmengestells 12 innerhalb des Gestellraums zu dem Rahmengestell 12 verbindbar sind, ohne dass bei der Montage Bauraum außerhalb des Gestellraums in Anspruch genommen werden muss. Somit ist der Schubladeneinsatz 10 schubladenintern montierbar und schubladenintern zerlegbar ausgebildet. Somit kann der Schubladeneinsatz 10 auch problemlos mit Schubladen 202 verwendet werden, welche lediglich über einen Teilauszug verfügen. Aufgrund der schubladeninternen Montierbarkeit und Demontierbarkeit des Schubladeneinsatzes 10 wird die Verwendbarkeit des Schubladeneinsatzes 10 nicht durch die beschränkte Zugänglichkeit eine Schublade 202 aufgrund des Teilauszugs eingeschränkt.

### Bezugszeichen

- 10: Schubladeneinsatz
- 12: Rahmengestell
- 14a-14d: Eckteile
- 16a, 16b: Seitenteile
- 18a, 18b: Seitenteile
- 20a-20c: Seitenteile
- 22a-22c: Seitenteile
- 24a-24e: Trennelemente
- 26a, 26b: Gleitelemente
- 28a, 28b: Gleitelemente
- 30a, 30b: Gleitelemente
- 32a, 32b: Gleitelemente
- 34a, 34b: Gleitelemente
- 36a-36d: Eckteilbasen
- 38a-38d: Eckteildeckel
- 40a-40d: Klemmbereiche
- 42a-42d: Aufnahme- und Entnahmepfade
- 44a-44c: Aufnahmen
- 46a-46c: Einsteck- und Herausziehpfad
- 48c: Bewegungspfad
- 50: Fixiersteg
- 52a, 52b: Fixierstege
- 54a, 54b: Verschieberichtungen
- 56: Einschubschlitz
- 58: Endabschnitt
- 60a-60c: Gleitausnehmungen
- 62: Klemmeinrichtung
- 64a, 64b: Längseinheiten
- 66a-66d: Anschlagsflächen
- 68a, 68b: Flügel
- 100: Bausatz

- 200: Schubladeneinheit
- 202: Schublade

## Patentansprüche

1. Schubladeneinsatz (10), mit
- einem Rahmengestell (12), welches mehrere Eckteile (14a-14d) und mehrere längliche Seitenteile (16a, 16b, 18a, 18b, 20a-20c, 22a-22c) umfasst, wobei die Eckteile (14a-14d) und die Seitenteile (16a, 16b, 18a, 18b, 20a-20c, 22a-22c) des Rahmengestells (12) zerstörungsfrei und reversibel lösbar miteinander verbunden sind; und
- mehreren elastischen Trennelementen (24a-24e), welche an dem Rahmengestell (12) verschiebbar befestigt sind, wobei die elastischen Trennelemente (24a-24e) mit Gleitelementen (26a, 26b, 28a, 28b, 30a, 30b, 32a, 32b, 34a, 34b) verbunden sind und die jeweiligen Gleitelemente (26a, 26b, 28a, 28b, 30a, 30b, 32a, 32b, 34a, 34b) entlang eines Seitenteil (16a, 16b, 18a, 18b, 20a-20c, 22a-22c) in Längsrichtung des Seitenteils verschiebbar sind;
**dadurch gekennzeichnet, dass** die elastischen Trennelemente (24a-24e) als elastische Bänder oder elastische Gurte ausgebildet sind und die Gleitelemente (26a, 26b, 28a, 28b, 30a, 30b, 32a, 32b, 34a, 34b) jeweils mehrere voneinander beabstandete Gleitausnehmungen (60a-60c) umfassen, durch welche sich jeweils ein Seitenteil (16a, 16b, 18a, 18b, 20a-20c, 22a-22c) erstreckt, und wobei die Gleitausnehmungen (60a-60c) und die sich durch die Gleitausnehmungen (60a-60c) erstreckenden Seitenteile (16a, 16b, 18a, 18b, 20a-20c, 22a-22c) im Wesentlichen den gleichen Querschnitt aufweisen.

2. Schubladeneinsatz (10) nach Anspruch 1,
**dadurch gekennzeichnet, dass** das Rahmengestell (12), insbesondere der gesamte Schubladeneinsatz (10), bodenlos ausgebildet ist.

3. Schubladeneinsatz (10) nach Anspruch 1 oder 2,
**dadurch gekennzeichnet, dass** die Eckteile (14a-14d) und die Seitenteile (16a, 16b, 18a, 18b, 20a-20c, 22a-22c) des Rahmengestells (12) werkzeuglos voneinander lösbar miteinander verbunden sind.

4. Schubladeneinsatz (10) nach einem der vorstehenden Ansprüche,
**dadurch gekennzeichnet, dass** die äußeren Abmaße das Rahmengestells (12) einen erforderlichen Gestellraum definieren, wobei die Eckteile (14a-14d) und die Seitenteile (16a, 16b, 18a, 18b, 20a-20c, 22a-22c) des Rahmengestells (12) innerhalb des Gestellraums zu dem Rahmengestell (12) verbindbar sind.

5. Schubladeneinsatz (10) nach einem der vorstehenden Ansprüche,
**dadurch gekennzeichnet, dass** zumindest ein Eckteil (14a-14d), vorzugsweise sämtliche Eckteile (14a-14d), jeweils einen oder mehrere Klemmbereiche (40a-40d) aufweisen, in welche jeweils ein Seitenteil (16a, 16b, 18a, 18b, 20a-20c, 22a-22c) einklemmbar und/oder einklipsbar ist.

6. Schubladeneinsatz (10) nach Anspruch 5,
**dadurch gekennzeichnet, dass** der eine oder die mehreren Klemmbereiche (40a-40d) jeweils einen Aufnahme- und Entnahmepfad (42a-42d) für ein Seitenteil (16a, 16b, 18a, 18b, 20a-20c, 22a-22c) definieren, wobei sich der Aufnahme- und Entnahmepfad (42a-42d) rechtwinklig zu der Längsachse des eingesetzten Seitenteils (16a, 16b, 18a, 18b, 20a-20c, 22a-22c) erstreckt.

7. Schubladeneinsatz (10) nach Anspruch 5 oder 6,
**dadurch gekennzeichnet, dass** zumindest ein Eckteil (14a-14d), vorzugsweise sämtliche Eckteile (14a-14d), eine Eckteilbasis (36a-36d) und einen Eckteildeckel (38a-38d) aufweisen, wobei die Eckteilbasis (36a-36d) die eine oder die mehreren Klemmbereiche (40a-40d) umfasst, welche nach dem Einklemmen oder Einklipsen des Seitenteils mit dem Eckteildeckel (38a-38d) abdeckbar sind.

8. Schubladeneinsatz (10) nach einem der vorstehenden Ansprüche,
**dadurch gekennzeichnet, dass** zumindest ein Eckteil (14a-14d), vorzugsweise sämtliche Eckteile (14a-14d), jeweils einen oder mehrere Aufnahmen (44a-44c) aufweisen, in welche jeweils ein Seitenteil (16a, 16b, 18a, 18b, 20a-20c, 22a-22c) einschiebbar ist.

9. Schubladeneinsatz (10) nach Anspruch 8,
**dadurch gekennzeichnet, dass** der eine oder die mehreren Aufnahmen (44a-44c) jeweils einen Einsteck- und Herausziehpfad (46a-46c) für ein Seitenteil (16a, 16b, 18a, 18b, 20a-20c, 22a-22c) definieren, wobei sich der Einsteck- und Herausziehpfad (46a-46c) parallel zu der Längsachse des eingesteckten Seitenteils (16a, 16b, 18a, 18b, 20a-20c, 22a-22c) erstreckt.

10. Schubladeneinsatz (10) nach einem der vorstehenden Ansprüche,
**dadurch gekennzeichnet, dass** die Trennelemente (24a-24e) ohne Demontage des Rahmengestells (12) zerstörungsfrei von dem Rahmengestell (12) trennbar und zerstörungsfrei mit dem Rahmengestell (12) verbindbar ausgebildet sind.

11. Schubladeneinsatz (10) nach einem der vorstehenden Ansprüche,
**dadurch gekennzeichnet, dass** die Gleitelemente (26a, 26b, 28a, 28b, 30a, 30b, 32a, 32b, 34a, 34b) jeweils einen Einschubschlitz (56) aufweisen, in welchen ein Endabschnitt (58) des elastischen Trennelements (24a-24e) zerstörungsfrei und reversibel entnehmbar einschiebbar ist.

12. Schubladeneinsatz (10) nach einem der vorstehenden Ansprüche,
**dadurch gekennzeichnet, dass** die Trennelemente (24a-24e) zumindest abschnittsweise durchsichtig ausgebildet sind.

13. Bausatz (100) für einen werkzeuglos montierbaren Schubladeneinsatz (10), **dadurch gekennzeichnet, dass** der Schubladeneinsatz (10) nach einem der vorstehenden Ansprüche ausgebildet ist.

14. Schubladeneinheit (200), mit
- einer Schublade (202); und
- einem Schubladeneinsatz (10), welcher in der Schublade (202) angeordnet ist;
**dadurch gekennzeichnet, dass** der Schubladeneinsatz (10) nach einem der Ansprüche 1 bis 12 ausgebildet ist.

## Claims

1. Drawer insert (10), comprising
- a frame (12) comprising a plurality of corner parts (14a-14d) and a plurality of elongated side parts (16a, 16b, 18a, 18b, 20a-20c, 22a-22c), wherein the corner parts (14a-14d) and the side parts (16a, 16b, 18a, 18b, 20a-20c, 22a-22c) of the frame (12) are non-destructively and reversibly releasably connected to each other; and
- a plurality of elastic separating elements (24a-24e) which are slidably attached to the frame (12), wherein the elastic separating elements (24a-24e) are connected to sliding elements (26a, 26b, 28a, 28b, 30a, 30b, 32a, 32b, 34a, 34b) and the respective sliding elements (26a, 26b, 28a, 28b, 30a, 30b, 32a, 32b, 34a, 34b) are displaceable along a side part (16a, 16b, 18a, 18b, 20a-20c, 22a-22c) in the longitudinal direction of the side part;
**characterized in that** the elastic separating elements (24a-24e) are designed as elastic bands or elastic belts and the sliding elements (26a, 26b, 28a, 28b, 30a, 30b, 32a, 32b, 34a, 34b) each comprise a plurality of sliding recesses (60a-60c) spaced apart from one another, through each of which a side part (16a, 16b, 18a, 18b, 20a-20c, 22a-22c) extends, and wherein the sliding recesses (60a-60c) and the side parts (16a, 16b, 18a, 18b, 20a-20c, 22a-22c) extending through the sliding recesses (60a-60c) have substantially the same cross-section.

2. Drawer insert (10) according to claim 1,
**characterized in that** the frame (12), in particular the entire drawer insert (10), is bottomless.

3. Drawer insert (10) according to claim 1 or 2,
**characterized in that** the corner parts (14a-14d) and the side parts (16a, 16b, 18a, 18b, 20a-20c, 22a-22c) of the frame (12) are detachably connected to one another without tools.

4. Drawer insert (10) according to one of the preceding claims,
**characterized in that** the outer dimensions of the frame (12) define a required frame space, wherein the corner parts (14a-14d) and the side parts (16a, 16b, 18a, 18b, 20a-20c, 22a-22c) of the frame (12) are connectable to the frame (12) within the frame space.

5. Drawer insert (10) according to one of the preceding claims,
**characterized in that** at least one corner part (14a-14d), preferably all corner parts (14a-14d), each have one or more clamping regions (40a-40d), into each of which a side part (16a, 16b, 18a, 18b, 20a-20c, 22a-22c) can be clamped and/or clipped.

6. Drawer insert (10) according to claim 5,
**characterized in that** the one or more clamping regions (40a-40d) each define a pick-up and removal path (42a-42d) for a side part (16a, 16b, 18a, 18b, 20a-20c, 22a-22c), the pick-up and removal path (42a-42d) extending at right angles to the longitudinal axis of the inserted side part (16a, 16b, 18a, 18b, 20a-20c, 22a-22c).

7. Drawer insert (10) according to claim 5 or 6,
**characterized in that** at least one corner part (14a-14d), preferably all corner parts (14a-14d), have a corner part base (36a-36d) and a corner part cover (38a-38d), the corner part base (36a-36d) comprising the one or more clamping regions (40a-40d) which can be covered with the corner part cover (38a-38d) after the side part has been clamped or clipped in.

8. Drawer insert (10) according to one of the preceding claims,
**characterized in that** at least one corner part (14a-14d), preferably all corner parts (14a-14d), each have one or more sockets (44a-44c), into each of which a side part (16a, 16b, 18a, 18b, 20a-20c, 22a-22c) can be inserted.

9. Drawer insert (10) according to claim 8,
**characterized in that** the one or more sockets (44a-44c) each define an insertion and extraction path (46a-46c) for a side part (16a, 16b, 18a, 18b, 20a-20c, 22a-22c), the insertion and extraction path (46a-46c) extending parallel to the longitudinal axis of the inserted side part (16a, 16b, 18a, 18b, 20a-20c, 22a-22c).

10. Drawer insert (10) according to one of the preceding claims,
**characterized in that** the separating elements (24a-24e) can be separated from the frame (12) in a non-destructive manner without dismantling the frame (12) and can be connected to the frame (12) in a non-destructive manner.

11. Drawer insert (10) according to one of the preceding claims,
**characterized in that** the sliding elements (26a, 26b, 28a, 28b, 30a, 30b, 32a, 32b, 34a, 34b) each have an insertion slot (56) into which an end section (58) of the elastic separating element (24a-24e) can be inserted in a non-destructive and reversibly removable manner.

12. Drawer insert (10) according to one of the preceding claims,
**characterized in that** the separating elements (24a-24e) are transparent at least in sections.

13. Assembly kit (100) for a drawer insert (10) which can be mounted without tools,
**characterized in that** the drawer insert (10) is designed according to one of the preceding claims.

14. drawer unit (200), with
- a drawer (202); and
- a drawer insert (10), which is arranged in the drawer (202);
**characterized in that** the drawer insert (10) is formed according to one of claims 1 to 12.

## Revendications

1. Insert de tiroir (10), doté
- d'un bâti (12) qui comprend plusieurs pièces d'angles (14a-14d) et plusieurs pièces latérales allongées (16a, 16b, 18a, 18b, 20a-20c, 22a-22c), lesdites pièces d'angles (14a-14d) et lesdites pièces latérales (16a, 16b, 18a, 18b, 20a-20c, 22a-22c) du bâti (12) étant reliées les unes aux autres de manière non destructive et détachable de manière réversible ; et
- de plusieurs éléments de cloisonnement élastiques (24a-24e) qui sont fixés de manière coulissante au bâti (12), les éléments de cloisonnement élastiques (24a-24e) étant reliés à des éléments coulissants (26a, 26b, 28a, 28b, 30a, 30b, 32a, 32b, 34a, 34b) et chacun des éléments coulissants (26a, 26b, 28a, 28b, 30a, 30b, 32a, 32b, 34a, 34b) pouvant être déplacé par coulissement le long d'une pièce latérale (16a, 16b, 18a, 18b, 20a-20c, 22a-22c) dans le sens de la longueur de la pièce latérale ;
**caractérisé en ce que** les éléments de cloisonnement élastiques (24a-24e) sont réalisés sous forme de bandes élastiques ou de sangles élastiques, et les éléments coulissants (26a, 26b, 28a, 28b, 30a, 30b, 32a, 32b, 34a, 34b) comprenant chacun plusieurs évidements de coulissement (60a-60c) espacés les uns des autres, au travers desquels s'étend respectivement une pièce latérale (16a, 16b, 18a, 18b, 20a-20c, 22a-22c), et les évidements de coulissement (60a-60c) et les pièces latérales (16a, 16b, 18a, 18b, 20a-20c, 22a-22c) s'étendant au travers des évidements de coulissement (60a-60c) présentant sensiblement la même section droite.

2. Insert de tiroir (10) selon la revendication 1,
**caractérisé en ce que** le bâti (12), notamment l'insert de tiroir (10) dans son intégralité, est réalisé sans fond.

3. Insert de tiroir (10) selon la revendication 1 ou 2,
**caractérisé en ce que** les pièces d'angle (14a-14d) et les pièces latérales (16a, 16b, 18a, 18b, 20a-20c, 22a-22c) du bâti (12) sont reliées sans outil les unes aux autres de manière détachable les unes des autres.

4. Insert de tiroir (10) selon l'une quelconque des revendications précédentes,
**caractérisé en ce que** les dimensions extérieures du bâti (12) définissent un espace de bâti nécessaire, les pièces d'angle (14a-14d) et les pièces latérales (16a, 16b, 18a, 18b, 20a-20c, 22a-22c) du bâti (12) pouvant être reliées au bâti (12) à l'intérieur de l'espace de bâti.

5. Insert de tiroir (10) selon l'une quelconque des revendications précédentes,
**caractérisé en ce qu'**au moins une pièce d'angle (14a-14d), de préférence l'intégralité des pièces d'angle (14a-14d), présente chacune une ou plusieurs zones d'attache (40a-40d) dans lequel une pièce latérale (16a, 16b, 18a, 18b, 20a-20c, 22a-22c) peut respectivement être attachée par pince et/ou par clip.

6. Insert de tiroir (10) selon la revendication 5,
**caractérisé en ce que** ladite une ou lesdites plusieurs zone(s) d'attache (40a-40d) définissent un chemin de logement et de prélèvement (42a-42d) pour une pièce latérale (16a, 16b, 18a, 18b, 20a-20c, 22a-22c), ledit chemin de logement et de prélèvement (42a-42d) s'étendant perpendiculairement à l'axe longitudinal de la pièce latérale (16a, 16b, 18a, 18b, 20a-20c, 22a-22c) insérée.

7. Insert de tiroir (10) selon la revendication 5 ou 6,
**caractérisé en ce qu'**au moins une pièce d'angle (14a-14d), de préférence l'intégralité des pièces d'angle (14a-14d) présente une base de pièce d'angle (36a-36d) et un couvercle de pièce d'angle (38a-38d), ladite base de pièce d'angle (36a-36d) comprenant ladite une ou lesdites plusieurs zones d'attache (40a-40d) qui peuvent être recouvertes par le couvercle de pièce d'angle (38a-38d) une fois que la pièce latérale a été attachée par pince ou par clip.

8. Insert de tiroir (10) selon l'une quelconque des revendications précédentes,
**caractérisé en ce qu'**au moins une pièce d'angle (14a-14d), de préférence l'intégralité des pièces d'angle (14a-14d), présente chacune un ou plusieurs logement(s) (44a-40d) dans lequel une pièce latérale (16a, 16b, 18a, 18b, 20a-20c, 22a-22c) peut respectivement être insérée.

9. Insert de tiroir (10) selon la revendication 8,
**caractérisé en ce que** ledit un ou lesdits plusieurs logement(s) (44a-44c) définissent chacun un chemin d'insertion et de retirement (46a-46c) pour une pièce latérale (16a, 16b, 18a, 18b, 20a-20c, 22a-22c), ledit chemin d'insertion et de retirement (46a-46c) s'étendant à la parallèle de l'axe longitudinal de la pièce latérale (16a, 16b, 18a, 18b, 20a-20c, 22a-22c) insérée.

10. Insert de tiroir (10) selon l'une quelconque des revendications précédentes,
**caractérisé en ce que** les éléments de cloisonnement (24a-24e) sont réalisés détachables du bâti (12) de manière non destructive sans démontage du bâti (12) et reliables au bâti (12) de manière non destructive.

11. Insert de tiroir (10) selon l'une quelconque des revendications précédentes,
**caractérisé en ce que** les éléments coulissants (26a, 26b, 28a, 28b, 30a, 30b, 32a, 32b, 34a, 34b) présentent chacun une fente d'insertion (56) dans laquelle une section d'extrémité (58) de l'élément de cloisonnement élastique (24a-24e) peut être insérée de manière non destructive et détachée de manière réversible.

12. Insert de tiroir (10) selon l'une quelconque des revendications précédentes,
**caractérisé en ce que** les éléments de cloisonnement (24a-24e) sont réalisés au moins partiellement transparents.

13. Set de construction (100) pour un insert de tiroir (10) montable sans outil,
**caractérisé en ce que** l'insert de tiroir (10) est réalisé selon l'une quelconque des revendications précédentes.

14. Unité de tiroir (200), dotée
- d'un tiroir (202) ; et
- d'un insert de tiroir (10) qui est agencé dans le tiroir (202) ;
**caractérisée en ce que** l'insert de tiroir (10) est réalisé selon l'une quelconque des revendications 1 à 12.
